# FASCICULE DE BREVET EUROPEEN

(11) **EP 0 382 809 B1**
(45) Date de publication et mention de la délivrance du brevet: **05.05.1993**
(21) Numéro de dépôt: 89907199.7
(22) Date de dépôt: 16.06.1989
(51) Int. Cl.: A47K 10/42, B65D 83/08

(54) **PAQUET DE PAPIER HYGIENIQUE, DISTRIBUTEUR ET PROCEDE DE FABRICATION DU PAQUET**
TOILETTENPAPIERPAKET, SPENDER UND VERFAHREN ZUR HERSTELLUNG DES PAKETS
PACKET OF TOILET PAPER, DISPENSER AND METHOD OF MAKING SAID PACKET

(30) Priorité: 17.06.1988 FR 8808108
(43) Date de publication de la demande: 22.08.1990
(73) Titulaire: KAYSERSBERG SA, F-68240 Kaysersberg (FR)
(72) Inventeur: SAINT CRICQ, Jean, F-78150 Le Chesnay (FR); BROS, Henriette, F-92600 Asnières (FR)
(74) Mandataire: David, Daniel
(86) Numéro de dépôt international: FR8900305
(87) Numéro de publication internationale: WO8912418

(56) Documents cités:
- FR-A- 2 362 610
- FR-A- 2 496 442
- FR-A- 2 590 875
- US-A- 1 579 429
- US-A- 4 570 796

## Description

La présente invention concerne un paquet de papier hygiénique, son distributeur et le procédé de fabrication du paquet.

Les paquets de feuilles de papier hygiénique enchevêtrées ont un certain nombre d'avantages par rapport au papier en rouleau. Ainsi la distribution feuille à feuille engendre des économies par rapport à un rouleau à surface prédécoupée, qui tourne, se dévide tout seul et dont on a toujours tendance à dérouler et à prélever plusieurs surfaces. Par ailleurs pour un même volume, la densité de produit dans un paquet de feuilles sera plus élevée que dans un rouleau, du fait de l'absence de mandrin.

Pour ces raisons d'économie et de compacité, le papier hygiénique en feuille est un produit idéal, notamment pour les collectivités.

Les produits à feuilles de l'art antérieur présentent l'avantage de procurer une meilleure hygiène que les rouleaux, puisque pendant le transport, chaque paquet est protégé, alors que chaque rouleau ne l'est pas. Toutefois ces paquets à feuilles de l'art antérieur ont l'inconvénient, pour les collectivités, de nécessiter une manipulation pour mise en place dans les distributeurs. Ces manipulations nécessaires au chargement engendrent un gaspillage. De même en fin d'utilisation d'un distributeur chargé les dernières feuilles ont tendance à tomber, occasionnant ainsi un gaspillage supplémentaire qui vient s'ajouter au précédent.

Un premier but de l'invention est donc de proposer un paquet de papier hygiénique à feuilles pliées de façon à être enchevêtrées, permettant d'éviter les gaspillages et assurant une mise en oeuvre simple et aisée, en particulier pour les collectivités.

Ce but est atteint par les caractéristiques de la revendication 1.

On connaît le brevet US 4570796 portant sur un emballage pour disques souples constitué d'un fourreau avec une fenêtre sur l'une de ses faces. Toutefois, ce document ne fournit aucune indication sur l'emploi d'un emballage de ce type pour servir à la fois d'enveloppe pour le papier hygiénique et de distributeur.

On connaît également la demande de brevet EP 277388 qui porte sur une boîte-distributrice en matière plastique contenant une boîte de sachets en polyéthylène. L'enseignement de ce document ne fournit aucune indication sur l'emploi d'un emballage de ce type au papier hygiénique dans un fourreau. Il en est de même de la demande de brevet EP 331027 qui porte sur un distributeur de serviettes imprégnées. Le brevet US 1579429 décrit un paquet de papier hygiénique emballé dans un fourreau sans ouverture de distribution.

Selon une caractéristique supplémentaire, le paquet comporte une deuxième ouverture sur la deuxième face de la deuxième paire.

Selon une autre caractéristique, les ouvertures sont ovales.

Selon une autre caractéristique, les ouvertures sont circulaires.

Un autre but de l'invention est de proposer un distributeur permettant d'utiliser les paquets précédents.

Selon ce but de l'invention, ce distributeur pour paquets comporte une enveloppe en forme de parallélépipède rectangle dont la hauteur correspond à l'empilage de N paquets, et la base, ayant la surface d'une feuille pliée, comporte deux supports latéraux de faible largeur, adjacents à deux faces opposées verticales de l'enveloppe, de façon à déterminer une ouverture plus grande que l'ouverture des fourreaux.

Selon une autre caractéristique, le distributeur comporte une porte transparente sur la face opposée à la face de fixation de l'enveloppe de façon à permettre la visualisation de l'état de remplissage du fourreau.

Selon un autre mode de réalisation le distributeur comporte une enveloppe creuse de forme adaptée pour accueillir un paquet de papier de part et d'autre d'un plan de symétrie contenant l'axe de basculement, des faces opposées au plan contenant l'axe de basculement par rapport à une partie fixe du distributeur étant pourvues de supports latéraux déterminant une ouverture plus grande que l'ouverture du fourreau mais inférieure à la dimension du paquet, et dans l'alignement de l'enveloppe dont l'ouverture n'est pas en position de distribution, une pièce d'obturation de l'ouverture solidaire de la partie fixe du distributeur.

Selon une caractéristique supplémentaire, une des faces de l'enveloppe disposée dans un plan parallèle à l'axe de rotation et du même côté de cet axe comporte une porte transparente.

Un dernier but de la présente invention est de proposer un procédé de fabrication de paquets de papier hygiénique à feuilles pliées de façon à être enchevêtrées, permettant une utilisation économique de ces paquets.

Ce but est atteint par le fait que le procédé de fabrication de paquets de papier hygiénique à feuilles pliées de façon à être enchevêtrées comporte les étapes suivantes :
- découpe dans une bande de carton de grande largeur d'au moins une rangée d'ouvertures disposées à intervalles réguliers correspondant à la largeur d'un paquet et selon une direction parallèle à une génératrice de pliage ;
- empilage de bandes de feuilles de papier enchevêtrées de grande largeur ;
- pliage selon les génératrices et enroulement de la bande de carton autour de l'empilage de feuilles pour constituer un tube de section parallélépipèdique ;
- découpe du tube selon une direction perpendiculaire à la génératrice du tube et au milieu des intervalles séparant les bords adjacents de deux ouvertures.

D'autres caractéristiques et avantages de la présente invention apparaîtront plus clairement à la lecture de la description ci-après faite en référence aux dessins annexés dans lesquels :
- la figure 1 représente une vue latérale en perspective du paquet selon l'invention ;
- la figure 2 représente un premier mode de réalisation du distributeur de papier hygiénique enchevêtré en paquet selon l'invention ;
- la figure 3 représente un deuxième mode de réalisation d'un distributeur pour paquet selon l'invention ;
- la figure 4 représente les éléments permettant la mise en oeuvre du procédé de fabrication de paquet selon l'invention.

Le paquet de papier hygiénique selon l'invention comprend un fourreau en carton constitué par un parallélépipède comportant, sur deux faces opposées (12,13) du cylindre en constituant la plus grande surface, une ouverture (10), respectivement (11). A l'intérieur du cylindre, se trouve une pile (2) de feuilles de papier hygiénique. De manière connue, cette pile (2) est réalisée en enchevêtrant les feuilles, pilées à la moitié de la surface, les unes dans les autres de façon à ce que les bords de pliage soient disposés sur les côtés opposés de l'empilage correspondant aux faces (14, 15) du cylindre, perpendiculaires aux deux premières (12, 13).

Les ouvertures pratiquées dans les surfaces (12, 13) du fourreau, en vis-à-vis des surfaces principales des feuilles, permettent la distribution feuille à feuille. Ainsi la feuille (20) pourra être tirée par l'utilisateur et son retrait entraînera la feuille enchevêtrée suivante. L'empilage (2) des feuilles ouatées contenues dans le fourreau (1) est, lors de la fabrication, comprimé et maintenu serré par le fourreau de façon à augmenter la contenance de chaque paquet. De plus, cette disposition permet, de maintenir une certaine pression sur l'empilage des feuilles pour éviter la distribution de plusieurs feuilles. La forme des ouvertures (10, 11) peut-être choisie ronde ou ovale ou de toute autre forme permettant une bonne distribution des feuilles sans entraîner un gaspillage.

Le paquet décrit précédemment est utilisé dans un distributeur selon le premier mode de réalisation représenté schématiquement à la figure 2. Ce distributeur (3) est constitué d'une boîte de forme parallélépipèdique fixée par une de ses faces au mur. La face opposée à la face de fixation au mur est, par exemple, constituée d'une porte transparente (30) s'étendant partiellement sur les bords adjacents. Cette boite a une hauteur (H) correspondant à l'épaisseur de deux paquets et la surface (34) supérieure de la boîte est légèrement supérieure à la surface correspondante (12) du paquet. La face opposée à la surface supérieure (34) comporte une ouverture (33) correspondant, par exemple, à approximativement 80 % de la surface. Cette ouverture est délimitée par deux supports latéraux (31,32) qui assurent le support et le maintien des deux paquets sans pour autant gêner l'accès à l'ouverture (11) qui permet la distribution des feuilles.

Chacun des supports latéraux (31,32) aura une largeur correspondant, par exemple, à 10 % de la largeur (L) de la boîte. L'ouverture (33) peut occuper entre 40 et 80 % de la surface correspondant à la surface de base (34) et les supports latéraux ont une largeur correspondante comprise entre 30 et 10 % de la largeur (L) de la boîte.

Un tel distributeur combiné avec le paquet selon l'invention présente l'avantage de faciliter la mise en place des recharges. En effet, il n'est plus besoin d'ôter le fourreau, et de manipuler de façon parfois acrobatique le paquet de feuilles pour recharger le distributeur. L'absence de manipulation augmente également l'hygiène car les feuilles restent protégées dans le fourreau jusqu'à la dernière. De plus, les distributeurs classiques à feuilles comportent une fente étroite occupant toute la largeur du distributeur, largeur correspondant à la dimension des feuilles, ce qui occasionne en fin d'utilisation la chute intempestive de feuilles.

Dans le cadre de l'invention, l'ouverture (10,11), étant restreinte par rapport à la largeur (L1) d'un paquet, permet d'éviter que les feuilles tombent d'elles-mêmes par la fente du distributeur en fin d'utilisation. La porte transparente permet la visualisation de l'état de remplissage du distributeur, et, en fin d'utilisation d'un fourreau, celui-ci peut être passé à travers l'ouverture très large (33) du fond du distributeur de façon à mettre en place le paquet numéro 2.

La figure 3 représente un deuxième mode de réalisation d'un distributeur (4) comportant deux enveloppes creuses (40,41) reliées entre elles par un plan (43) dans lequel passe un axe de rotation (44). Cet axe de rotation (44) permet le pivotement des enveloppes creuses (40, 41) par rapport à une partie fixe (5) du distributeur. Les deux enveloppes creuses (40,41) sont ouvertes aux extrémités opposées au plan de jonction (43), et comportent chacune deux supports latéraux (45,46) et (47,48), ces derniers n'étant pas visibles. Un chapeau (49) solidaire de la partie fixe (5) vient obturer la surface ouverte de l'enceinte (40) qui se trouve dans la position supérieure lorsque l'enceinte (41) se trouve en position inférieure pour la distribution de papier.

Lorsque le papier du paquet placé dans l'enceinte (41) est épuisé, on fait basculer autour de l'axe (44) le distributeur de façon à amener l'enceinte (40) en position inférieure. L'ouverture située entre les supports latéraux (45,46) se trouve, après cette opération, en face du chapeau (49). Une des faces au moins, par exemple latérale, du distributeur sera constituée d'une porte (42) en matière transparente permettant de voir l'état de remplissage du distributeur.

Le procédé de fabrication des paquets, selon la figure 1, va maintenant être explicité à l'aide de la figure 4.

Sur cette figure, on a représenté une pile (2) de feuilles de ouate d'une longueur correspondant à N paquets. On découpe dans une bande de carton de largeur correspondant à N paquets de dimension (L1) une rangée d'ouvertures (10) espacées entre elles d'une longueur (L1). De façon optionnelle, on peut également découper une deuxième rangée d'ouvertures (11) espacées de la même dimension, et placées en vis-à-vis de la première rangée, de façon à ce que les ouvertures se trouvent sur les faces opposées du paquet de feuilles après sa constitution. Puis, après pliage de la feuille de carton, selon les lignes (17) de pliage, cette dernière est enroulée autour de la pile de feuilles (2) pour former un fourreau. Le fourreau est fermé par clipsage de la bande (16) qui vient se superposer avec une partie de la surface (14). L'opération de fabrication des paquets est terminée par une opération de découpe selon les lignes (16) de l'ensemble des feuilles empilées à enrober dans le fourneau.

## Revendications

1. Paquet de papier hygiénique à feuilles pliées de façon à être enchevêtrées les unes dans les autres pour constituer un empilement placé dans un fourreau (1) cartonné et fourreau cartonné, ouvert aux deux extrémités, avec une première paire de faces (14, 15) opposées parallèles et adjacentes au bord de pliage des feuilles, une deuxième paire de faces (12, 13) parallèles à la surface des feuilles et perpendiculaires à la première paire ledit paquet étant comprimé à l'intérieur dudit fourreau, caractérisé en ce que le fourreau (1) comporte une ouverture (10) sur au moins une des faces de la deuxième paire (12, 13).

2. Paquet de papier hygiénique et fourreau selon la revendication 1, caractérisé en ce qu'il comporte une deuxième ouverture (11) sur la deuxième face (13) de la deuxième paire.

3. Paquet de papier hygiénique et fourreau selon la revendication 1 ou 2, caractérisé en ce que les ouvertures (10, 11) sont ovales.

4. Paquet de papier hygiénique et fourreau selon la revendication 1 ou 2, caractérisé en ce que les ouvertures (10, 11) sont circulaires.

5. Dispositif de distribution du papier hygiénique comprimant des paquets selon une des revendications précédentes et un distributeur qui comporte une enveloppe (3) en forme de parallélipipède rectangle dont la hauteur (H) correspond à l'empilage de N paquets et la base inférieure ayant la surface d'une feuille pliée, l'enveloppe comportant deux supports latéraux (31, 32) de faible largeur, adjacents à deux faces opposées verticales de l'enveloppe même de façon à déterminer une ouverture (33) plus grande que l'ouverture des fourreaux et occupant entre 40 et 80 % de la surface de la base.

6. Dispositif selon une des revendications précédentes, cractérisé en ce que la face opposée à la face de fixation de l'enveloppe comporte une porte transparente (30).

7. Dispositif selon l'une des revendications 1 à 4, caractérisé en ce qu'il comporte une enveloppe creuse, de forme adaptée pour accueillir un paquet de papier de part et d'autre d'un plan de symétrie (43) contenant un axe de basculement (44), les faces opposées au plan contenant l'axe de basculement par rapport à une partie fixe du distributeur étant pourvus de supports latéraux (45,46, 47,48) déterminant une ouverture, plus grande que l'ouverture du fourreau mais inférieure à la surface de base d'un paquet, et, dans l'alignement de l'enveloppe (40) dont l'ouverture n'est pas en position de distribution, une pièce d'obturation (49) de l'ouverture solidaire de la partie fixe du distributeur.

8. Dispositif selon la revendication 7, caractérisée en ce qu'il comporte, sur les faces des enveloppes, dans un plan parallèle à l'axe de rotation et de même côté de cet axe, une porte transparente (42).

9. Procédé de fabrication de paquets de papier hygiéniques à feuilles pliées de façon à être enchevêtrées selon les revendications 1 jusque à 4, caractérisé en ce qu'il comporte les étapes suivantes :
- Découpe dans une bande de carton de grande largeur (L1) d'au moins une rangée d'ouvertures (10) disposées à intervalles réguliers correspondant à la largeur d'un paquet et selon une direction parallèle à une génératrice de pliage (17) ;
- empilage de bandes de feuilles de papier enchevêtrées (2) de grande largeur ;
- pliage, selon des génératrices (17), et enroulement de la bande carton (1) autour de l'empilage de feuilles (2) pour constituer un tube de section parallélépipèdique ;
- découpe du tube selon une direction perpendiculaire au génératrices (17) du tube et au milieu des intervalles séparant les bords adjacents des deux ouvertures selon les lignes (16).

## Patentansprüche

1. Paket von Toilettenpapier mit Blättern, die so gefaltet sind, daß sie ineinandergeschachtelt sind, um einen Stapel zu bilden, der in einer Umhüllung aus Karton (1) angeordnet ist und eine Umhüllung aus Karton, die an den beiden Enden geöffnet ist, mit einem ersten Paar Seiten (14, 15), die einander gegenüberliegen, parallel zueinander und angrenzend an die Faltkante der Blätter angeordnet sind, einem zweiten Paar Seiten (12, 13), die parallel zur Oberfläche der Blätter und senkrecht zu dem ersten Paar angeordnet sind, wobei das Paket im Inneren der Umhüllung zusammengedrückt ist, dadurch gekennzeichnet, daß die Umhüllung (1) eine Öffnung (10) an zumindest einer der Seiten des zweiten Paares (12, 13) aufweist.

2. Paket von Toilettenpapier und Umhüllung gemäß Anspruch 1, dadurch gekennzeichnet, daß sie eine zweite Öffnung (11) an der zweiten Seite (13) des zweiten Paares aufweist.

3. Paket von Toilettenpapier und Umhüllung gemäß Anspruch 1 oder 2, dadurch gekennzeichnet, daß die Öffnungen (10, 11) oval sind.

4. Paket von Toilettenpapier und Umhüllung gemäß Anspruch 1 oder 2, dadurch gekennzeichnet, daß die Öffnungen (10, 11) kreisförmig sind.

5. Vorrichtung zum Spenden von Toilettenpapier, welche Pakete enthält gemäß einem der vorstehenden Ansprüche und ein Spender, der ein Gehäuse (3) in Form eines parallelepipedischen Rechteckes aufweist, wovon die Höhe (H) dem Stapel von N Paketen entspricht und die untere Grundfläche die Oberfläche einer gefalteten Blattes hat, wobei das Gehäuse zwei seitliche Auflagen (31, 32) von geringerer Breite hat, welche an zwei einander gegenüberliegenden vertikalen Seiten der Verpackung angrenzen, in der Weise, daß sie eine Öffnung (33) festlegen, die größer als die Öffnung der Umhüllungen ist und etwa zwischen 40 und 80 % der Oberfläche der Grundfläche hat.

6. Vorrichtung gemäß einem der vorstehenden Ansprüche, dadurch gekennzeichnet, daß die Seite gegenüber der Seite zur Befestigung der Hülle eine transparente Tür (30) aufweist.

7. Vorrichtung gemäß einem der Ansprüche 1 bis 4, dadurch gekennzeichnet, daß sie ein leerer Gehäuse aufweist, von einer Form, die angepafft ist, ein Paket Papier auf beiden Seiten einer Symmetrieebene (43) aufzunehmen, welche eine Schwenkachse (44) enthält, wobei die Seiten gegenüber der Ebene, welche die Schwenkachse bezüglich einer befertigten Teiler der Spenders enthält, mit seitlichen Auflagen (45, 46, 47, 48) versehen sind, welche eine Öffnung festlegen, die größer als die Öffnung der Verpackung aber kleiner als die Oberfläche der Grundfläche der Pakets ist, und, daß sie in der Verlängerung des Gehäuses (40), wovon die Öffnung nicht in Spendeposition ist, einen Teil (49) zum Abdecken der Öffnung, welcher fest mit dem befertigten Teil der Spenders verbunden ist, aufweist.

8. Vorrichtung gemäß Anspruch 7, dadurch gekennzeichnet, daß sie auf den Seiten der Gehäuse, in einer Ebene parallel zur Drehachse und auf derselben Seite dieser Drehachse eine transparente Tür (42) aufweisen.

9. Verfahren zur Herstellung von Toilettenpapier mit Blättern, die so gefaltet sind, daß sie ineinandergeschachtelt sind, gemäß den Ansprüchen 1 bis 4, dadurch gekennzeichnet, daß er folgende Schritte aufweist:
- Stanzen zumindest einer Reihe von Öffnungen (10) in ein Band von Karton großer Breite (L1), die in regelmäßigen Abständen voneinander, die der Breite einer Pakets entsprechen, und entlang einer Richtung parallel zu einer Faltlinie (17) angeordnet sind;
- Stapeln von Bändern von Blättern ineinandergerchachtelten Papiers (2) von großer Breite;
- Falten entlang der Linien (17) und Umwickeln der Kartonbandes (1) um den Stapel von Blättern (2), um ein Rohr von parallelepipedischem Querschnitt zu bilden;
- Zerschneiden der Rohrer entlang einer Richtung senkrecht zu den Linien (17) der Rohres und in der Mitte der Abstände, welche die angrenzenden Ränder der beiden Öffnungen entlang der Linien (16) voneinander trennen.

## Claims

1. Packet of toilet paper with sheets folded so as to be interleaved with each other to form a stack placed in a bound case (1), and a bound case open at both ends, with a first pair of opposite faces (14, 15), parallel and adjacent to the folding edge of the sheets, a second pair of faces (12, 13) parallel to the surface of the sheets and perpendicular to the first pair, the said packet being compressed inside the said case, characterised in that the case (1) has an opening (10) on at least one of the faces of the second pair (12, 13).

2. Packet of toilet paper and case according to Claim 1, characterised in that it has a second opening (11) on the second face (13) of the second pair.

3. Packet of toilet paper and case according to Claim 1 or 2, characterised in that the openings (10, 11) are oval.

4. Packet of toilet paper and case according to Claim 1 or 2, characterised in that the openings (10, 11) are circular.

5. Device for dispensing toilet paper comprising packets according to one of the preceding claims and a dispenser which includes a container (3) in the form of a rectangular parallelepiped, the height (H) of which corresponds to a stack of N packets, and the bottom base having the surface area of a folded sheet, the container having two narrow lateral supports (31, 32), adjacent to two opposite vertical faces of the container itself so as to determine an opening (33) which is larger than the openings in the cases and occupying between 40 and 80% of the surface of the base.

6. Device according to one of the preceding claims, characterised in that the face opposite to the face on which the container is fixed has a transparent door (30).

7. Device according to one of Claims 1 to 4, characterised in that it comprises a hollow container with a shape suitable for containing a packet of paper on each side of a symmetry plane (43) containing an axis of tilting (44), the faces opposite to the plane containing the axis of tilting with respect to a fixed part of the dispenser being provided with lateral supports (45, 46, 47, 48) determining an opening which is larger than the opening in the case but smaller than the base surface of a packet and, in line with the container (40), the opening of which is not in the dispensing position, a piece (49) for closing off the opening secured to the fixed part of the dispenser.

8. Device according to Claim 7, characterised in that it has, on the faces of the containers, in a plane parallel to the axis of rotation and on the same side of this axis, a transparent door (42).

9. Method of manufacturing packets of toilet paper with sheets folded so as to be interleaved, according to Claims 1 to 4, characterised in that it includes the following stages:
- cutting, from a strip of cardboard of great width (L1), of at least one row of openings (10) disposed at regular intervals corresponding to the width of a packet and in a direction parallel to a folding generatrix (17);
- stacking of wide strips of interleaved sheets of paper (2);
- folding along the generatrices (17) and winding of the strip of cardboard (1) around the stack of sheets (2) to form a tube with a parallelepipedal cross section;
- cutting of the tube in a direction perpendicular to the generatrices (17) of the tube and in the middle of the intervals separating the adjacent edges of the two openings along the lines (16).
